# EUROPÄISCHE PATENTANMELDUNG

(11) **EP 1 825 917 A1**
(43) Veröffentlichungstag der Anmeldung: **29.08.2007**
(21) Anmeldenummer: 07003544.9
(22) Anmeldetag: 21.02.2007
(51) Int. Cl.: B02C 18/00

(54) **Zerkleinerungsgerät für Bürozwecke**

(30) Priorität: 22.02.2006 DE 202006002956 U
(71) Anmelder: Monolith GmbH Bürosysteme, 45127 Essen (DE)
(72) Erfinder: Loibl, Bernd, 79771 Klettgau (DE)
(74) Vertreter: Paul, Dieter-Alfred

(57) **Zusammenfassung**

Die Erfindung betrifft ein Zerkleinerungsgerät (1) für Bürozwecke mit einem einen Standfuß bildenden Auffangbehälter (3), der obenseitig einen eine Behälteröffnung umgebenden Behälterrand (13) aufweist, auf den eine Zerkleinerungseinrichtung (2) aufgesetzt ist, welches dadurch gekennzeichnet ist, dass der Auffangbehälter (3) zusammenklappbar ist.

## Beschreibung

Die Erfindung betrifft ein Zerkleinerungsgerät für Bürozwecke mit einem einen Standfuß bildenden Auffangbehälter, der obenseitig einen eine Behälteröffnung umgebenden Behälterrand aufweist, auf den eine Zerkleinerungseinrichtung aufgesetzt ist.

Solche Zerkleinerungsgeräte werden im privaten oder beruflichen Bürobereich verwendet, um Aktenschriftstücke mit sensiblem Inhalt so zu zerkleinern, dass der Inhalt nicht mehr erkennbar ist und demgemäß unbesorgt dem sonstigen Abfall zugeschlagen werden kann. Solche Zerkleinerungsgeräte - auch Aktenvernichter, Shredder oder Reißwolf genannt - haben meist einen quaderförmigen, hochkant stehenden Auffangbehälter, der einen Standfuß bildet und eine obenseitige Behälteröffnung aufweist, die von einem Behälterrand umgeben ist. Auf dem Behälterrand abnehmbar aufgesetzt ist eine Zerkleinerungseinrichtung, die in einem Gehäuse zumindest ein Zerkleinerungswerk aufweist. Dies hat zwei nebeneinander angeordneten Schneidwalzen, die über einen Elektromotor gegenläufig angetrieben sind.

Auf der Oberseite des Gehäuse ist zumindest ein Einführschlitz vorgesehen, der in das Zerkleinerungswerk mündet. Das durch das Zerkleinerungswerk zerkleinerte Gut fällt in den Auffangbehälter. Ein Beispiel für ein solches Zerkleinerungsgerät ist der DE 20 2005 003 921 U1 zu entnehmen.

Zerkleinerungsgeräte der vorliegenden Art haben einen nicht unerheblichen Raumbedarf, der auch bei Nichtgebrauch in Anspruch genommen wird. Außerdem sind sie nicht ohne weiteres als ganzes zu transportieren.

Der Erfindung liegt die Aufgabe zugrunde, ein Zerkleinerungsgerät der eingangs genannten Art so zu gestalten, dass es zumindest bei Nichtgebrauch einen geringen Platzbedarf hat und als ganzes auch ohne weiteres transportierbar ist.

Diese Aufgabe wird erfindungsgemäß dadurch gelöst, dass der Auffangbehälter zusammenklappbar ist. Dem liegt die Überlegung zugrunde, dass der überwiegende Raumbedarf des Zerkleinerungsgeräts durch den Auffangbehälter bestimmt wird. Durch das erfindungsgemäß ermöglichte Zusammenklappen des Auffangbehälters kann der Raumbedarf des Zerkleinerungsgerätes wesentlich herabgesetzt werden, so dass es bei Nichtgebrauch platzsparend beispielsweise in einem Regal oder in einem Schrank weggestellt werden kann. Zudem kann es nach dem Zusammenklappen des Auffangbehälters von einer Person ohne weiteres transportiert werden.

In Ausbildung der Erfindung ist vorgesehen, dass der Auffangbehälter eine Bodenwandung und Seitenwandungen aufweist, wobei die Seitenwandungen in den Raum zwischen Bodenwandung und Behälteröffnung einklappbar sind. Vorzugsweise sollten die Seitenwandungen vollständig in den Raum zwischen Bodenwandung und Behälteröffnung einklappbar sein, und zwar zweckmäßigerweise so, dass die Seitenwandungen jeweils bis in die Horizontale einklappbar sind. Zwischen der Bodenwandung und der Behälteröffnung befinden sich dann nur noch die Seitenwandungen, und zwar vorzugsweise so, dass die Seitenwandungen und die Bodenwandung unmittelbar aneinander liegen. Wenn dann auch noch der Auffangbehälter derart zusammenklappbar ist, dass die Bodenwandung in zusammengeklapptem Zustand der Zerkleinerungseinrichtung benachbart ist, ergibt sich ein auf ein Minimum zusammenklappbarer Auffangbehälter.

Bei einer Ausführungsform der Erfindung sind die Seitenwandungen mit der Bodenwandung über Scharniere verbunden. Diese Ausführungsform kommt vor allem dann in Frage, wenn der Auffangbehälter eine rechteckige Bodenwandung und vier im rechten Winkel zueinander stehende Seitenwandungen aufweist.

In weiterer Ausgestaltung der Erfindung ist vorgesehen, dass der Behälterrand nicht von den Oberkanten der Seitenwandung gebildet wird, sondern als starrer Randrahmen ausgebildet ist, von dem die Seitenwandungen ausgehen.

Dabei kann die Verbindung zwischen dem Randrahmen und den vier Seitenwandungen auf verschiedener Weise erfolgen.

Bei einem Ausführungsbeispiel sind die Seitenwandungen mit dem Randrahmen über Scharniere verbunden. Alternativ dazu können jeweils zwei Seitenwandungen mit dem Randrahmen und zwei Seitenwandungen mit der Bodenwandung über Scharniere verbunden sein, wobei sich die jeweils zwei Seitenwandungen zweckmäßigerweise gegenüber stehen.

Nach einer weiteren Alternative ist vorgeschlagen, dass wenigstens zwei Seitenwandungen horizontal in wenigstens zwei übereinander angeordnete Teilwandungen aufgeteilt sind, die jeweils über Scharniere verbunden sind. Dabei ist es zweckmäßig, wenn die oberen Teilwandungen mit dem Randrahmen und die unteren Teilwandungen mit der Bodenwandung über Scharniere verbunden sind und die jeweils übereinander angeordnete Teilwandungen gleich groß ausgebildet sind.

Es besteht die Möglichkeit, dass sämtliche vier Seitenwandungen in Teilwandungen aufgeteilt sind. Vorzugsweise sollten aber zwei gegenüberliegende Seitenwandungen in Teilwandungen aufgeteilt sein und die beiden anderen nicht. In diesem Fall ist es zweckmäßig, dass die nicht aufgeteilten Seitenwandungen entweder mit dem Randrahmen oder mit der Bodenwandung über Scharniere verbunden sind. Dabei ist es für die Stabilität des Auffangbehälters förderlich, wenn die nicht aufgeteilten Seitenwandungen im Bereich ihrer freien Enden verrastet sind, so dass sie nicht von selbst in den Raum zwischen Behälteröffnung und Bodenwandung einklappen.

In besonders vorteilhafter Ausgestaltung sollten sich die Teilwandungen innenseitig an den nicht aufgeteilten Seitenwandungen abstützten. Auf dieser Weise tragen auch die aufgeteilten Seitenwandungen zur Stabilität des Auffangbehälters bei.

Damit die Teilwandungen nur nach innen einklappen, sollten die die Teilwandungen verbindenden Scharniere Schwenkbegrenzungen aufweisen, die ein Einschwenken der Teilwandungen ausschließlich nach innen zu lassen. Vorzugsweise sollten sich die Teilwandungen in eingefaltetem Zustand nicht überlappen, damit sie sich nicht gegenseitig behindern.

Schließlich ist gemäß der Erfindung vorgesehen, dass die Bodenwandung mit dem Randrahmen im zusammengeklappten Zustand verrastet ist, so dass der Auffangbehälter beim Tragen des Zerkleinerungsgerätes nicht von selber aufklappt.

In der Zeichnung ist die Erfindung anhand eines Ausführungsbeispiels näher veranschaulicht. Es zeigen:
Figur 1 das erfindungsgemäße Zerkleinerungsgerät in perspektivischer Ansicht mit abgehobener Zerkleinerungseinrichtung;
Figur 2 das Zerkleinerungsgerät gemäß Figur 1 in perspektivischer Ansicht beim Vorgang des Einklappens der nicht aufgeteilten Seitenwandungen;
Figur 3 das Zerkleinerungsgerät gemäß Figur 2 nach Einklappen der nicht aufgeteilten Seitenwandungen und beim Einklappen der aufgeteilten Seitenwandungen und
Figur 4 das Zerkleinerungsgerät gemäß den Figuren 1 bis 3 mit vollständig zusammengeklapptem Auffangbehälter.

Das in den Figuren dargestellte Zerkleinerungsgerät 1 besteht im wesentlichen aus einer Zerkleinerungseinrichtung 2 und einem Auffangbehälter 3. In Figur 1 ist die Zerkleinerungseinrichtung 2 von dem Auffangbehälter 3 abgehoben dargestellt. Im Normalfall ruht sie - wie in Figur 2 dargestellt - auf dem oberen Rand des Auffangbehälters 3, was durch den Pfeil A versinnbildlicht ist. Sie kann ohne weiteres von dem Auffangbehälter 3 abgehoben werden.

Die Zerkleinerungseinrichtung 2 weist ein Gehäuse 4 auf, in dem innenseitig ein Zerkleinerungswerk angeordnet ist. Obenseitig ist ein Einführschlitz 5 vorhanden, über den zu zerkleinerndes Material, beispielsweise Blattgut, dem Zerkleinerungswerk zugeführt werden kann. Dem Einführschlitz 5 zugeordnet ist eine Stützwandung 6, die das Blattgut gegen Umklappen abstützen soll, sowie ein Stützbügel 7 zur Abstützung besonders langen Blattgutes. In den Figuren 2 bis 4 sind die Stützwandung 6 auf die Oberseite des Gehäuses 4 umgeklappt und der Stützbügel 7 in die Stützwandung 6 eingeschoben. Das in das Zerkleinerungswerk eingeführte Blattgut wird dort zerkleinert und fällt dann nach unten aus der Zerkleinerungseinrichtung 2 in den Auffangbehälter 3.

Der Auffangbehälter 3 besteht aus einer rechteckigen, ebenen Bodenwandung 8, vier rechteckigen und im rechten Winkel zueinander stehenden Seitenwandungen 9, 10, 11, 12 und einem obenseitigen Randrahmen 13, der die obere Behälteröffnung des Auffangbehälters 3 begrenzt. Die beiden gegenüberliegenden Seitenwandungen 11, 12 sind jeweils in zwei übereinander angeordnete, gleichgroße Teilwandungen 14, 15 bzw. 16, 17 aufgeteilt.

Die nicht aufgeteilten Seitenwandungen 9, 10 sind über horizontal verlaufende Scharniere 18, 19 an dem Randrahmen 13 angelenkt, und zwar derart, dass sie nur nach innen einklappen können. Im aufgeklappten Zustand erstrekken sich die Seitenwandungen 9, 10 vertikal und sind untenseitig mit der Bodenwandung 8 so verrastet, dass sie sich nicht von allein nach innen bewegen können. Die Fläche der Seitenwandungen 9, 10 entspricht jeweils der der Bodenwandung 8. Sie ist allenfalls nur geringfügig kleiner als die Fläche der Bodenwandung 8.

Die aufgeteilten Seitenwandungen 11, 12 stehen in aufgeklapptem Zustand des Auffangbehälters 3 ebenfalls senkrecht. Ihre Teilwandungen 14, 15 bzw. 16, 17 sind über ein mittig horizontal verlaufendes Scharnier 20, 21 verbunden. Die unteren Teilwandungen 15, 17 sind mit den Längskanten der Bodenwandung 8 über Scharniere 23, 24 und die oberen Teilwandungen 14, 16 ebenfalls über Scharniere 26, 27 mit dem Randrahmen 13 verbunden. Die mittleren Scharniere 20, 21 sind so ausgebildet, dass sie ein Verschwenken der beiden jeweiligen Teilwandungen 14, 15 bzw. 16, 17 nur nach innen erlauben, nicht nach außen. Die nicht aufgeteilten Seitenwandungen 9, 10 befinden sich im aufgeklappten Zustand (Figur 1) des Auffangbehälters 3 zwischen den geteilten Seitenwandungen 11, 12, so dass sich die Teilwandungen 14, 15 bzw. 16, 17 an den vertikalen Außenkanten der Seitenwandungen 9, 10 abstützen, also nicht nach innen verschwenken können.

Das Zusammenklappen des Auffangbehälters 3 ist in der Abfolge der Figuren 2 bis 4 dargestellt. Zunächst werden die beiden Seitenwandungen 9, 10 nach innen in die Horizontale hochgeklappt (vgl. Pfeile B und C), so dass sie nahe der Behälteröffnung zu liegen kommen. Sie überlappen sich dann innenseitig. Damit fällt die Stützwirkung der ungeteilten Seitenwandungen 9, 10 gegenüber den geteilten Seitenwandungen 11, 12 weg. Die Zerkleinerungseinrichtung 2 läßt sich dann zusammen mit dem Randrahmen 13 absenken, wobei die Teilwandungen 14, 15 bzw. 16, 17 sich nach innen falten (vgl. Figur 3), bis ihre jeweiligen Außenseiten paarweise aufeinander zu liegen kommen (vgl. Pfeil D). Dabei überlappen sich die Teilwandungen 14, 15 nicht mit den Teilwandungen 16, 17. In vollständig zusammengeklapptem Zustand (Figur 4) liegt die Bodenwandung 8 an dem Randrahmen 13 an und kann über Rastmittel mit diesem verbunden werden. Das Zerkleinerungsgerät 1 ist in diesem Zustand nur unwesentlich größer als die Zerkleinerungseinrichtung 2 und kann leicht gehandhabt und verstaut werden.

## Patentansprüche

1. Zerkleinerungsgerät (1) für Bürozwecke mit einem einen Standfuß bildenden Auffangbehälter (3), der obenseitig einen eine Behälteröffnung umgebenden Behälterrand (13) aufweist, auf den eine Zerkleinerungseinrichtung (2) aufgesetzt ist, **dadurch gekennzeichnet, dass** der Auffangbehälter (3) zusammenklappbar ist.

2. Zerkleinerungsgerät nach Anspruch 1, **dadurch gekennzeichnet, dass** der Auffangbehälter (3) eine Bodenwandung (8) und Seitenwandungen (9, 10, 11, 12) aufweist, wobei die Seitenwandungen (9, 10, 11, 12) in den Raum zwischen Bodenwandung (8) und Behälteröffnung einklappbar sind.

3. Zerkleinerungsgerät nach Anspruch 2, **dadurch gekennzeichnet, dass** die Seitenwandungen (9, 10, 11, 12) vollständig in den Raum zwischen Bodenwandung (8) und Behälteröffnung einklappbar sind.

4. Zerkleinerungsgerät nach Anspruch 2 oder 3, **dadurch gekennzeichnet, dass** die Seitenwandungen (9, 10, 11, 12) jeweils bis in die Horizontale einklappbar sind.

5. Zerkleinerungsgerät nach einem der Ansprüche 2 bis 4, **dadurch gekennzeichnet, dass** der Auffangbehälter (3) derart zusammenklappbar ist, dass die Bodenwandung (8) im zusammengeklappten Zustand der Zerkleinerungseinrichtung (2) benachbart ist.

6. Zerkleinerungsgerät nach einem der Ansprüche 2 bis 5, **dadurch gekennzeichnet, dass** die Seitenwandungen mit der Bodenwandung über Scharniere verbunden sind.

7. Zerkleinerungsgerät nach einem der Ansprüche 2 bis 6, **dadurch gekennzeichnet, dass** der Auffangbehälter (3) eine rechteckige Bodenwandung (8) und vier im rechten Winkel zueinander stehende Seitenwandungen (9, 10, 11, 12) aufweist.

8. Zerkleinerungsgerät nach einem der Ansprüche 2 bis 7, **dadurch gekennzeichnet, dass** der Behälterrand als starrer Randrahmen (13) ausgebildet ist, von dem die Seitenwandungen (9, 10, 11, 12) ausgehen.

9. Zerkleinerungsgerät nach Anspruch 8, **dadurch gekennzeichnet, dass** die Seitenwandungen mit dem Randrahmen über Scharniere verbunden sind.

10. Zerkleinerungsgerät nach Anspruch 8, **dadurch gekennzeichnet, dass** jeweils zwei Seitenwandungen (9, 10) mit dem Randrahmen (13) und zwei Seitenwandungen (11, 12) mit der Bodenwandung (8) über Scharniere (18, 19, 23, 24) verbunden sind.

11. Zerkleinerungsgerät nach Anspruch 10, **dadurch gekennzeichnet, dass** sich die jeweils zwei Seitenwandungen (9, 10, 11, 12) gegenüberstehen.

12. Zerkleinerungsgerät nach Anspruch 7 oder 8, **dadurch gekennzeichnet, dass** wenigstens zwei Seitenwandungen (11, 12) horizontal in wenigstens zwei übereinander angeordnete Teilwandungen (14, 15, 16, 17) aufgeteilt sind, die jeweils über Scharniere (20, 21) verbunden sind.

13. Zerkleinerungsgerät nach wenigstens den Ansprüchen 8 und 12, **dadurch gekennzeichnet, dass** die oberen Teilwandungen (14, 16) mit dem Randrahmen (13) und die unteren Teilwandungen (15, 17) mit der Bodenwandung (8) über Scharniere (23 24, 26, 27) verbunden sind.

14. Zerkleinerungsgerät nach Anspruch 12 oder 13, **dadurch gekennzeichnet, dass** die jeweils übereinander angeordneten Teilwandungen (14, 15 bzw. 16, 17) gleichgroß sind.

15. Zerkleinerungsgerät nach einem der Ansprüche 12 bis 14, **dadurch gekennzeichnet, dass** sämtliche vier Seitenwandungen in Teilwandungen aufgeteilt sind.

16. Zerkleinerungsgerät nach einem der Ansprüche 12 bis 14, **dadurch gekennzeichnet, dass** zwei gegenüberliegende Seitenwandungen (11, 12) in Teilwandungen (14, 15, 16, 17) aufgeteilt sind und die beiden anderen nicht.

17. Zerkleinerungsgerät nach Anspruch 16, **dadurch gekennzeichnet, dass** die nicht aufgeteilten Seitenwandungen (9, 10) entweder mit dem Randrahmen (13) oder mit der Bodenwandung über Scharniere (18, 19) verbunden sind.

18. Zerkleinerungsgerät nach Anspruch 16 oder 17, **dadurch gekennzeichnet, dass** die nicht aufgeteilten Seitenwandungen (9, 10) im Bereich ihrer freien Enden verrastet sind.

19. Zerkleinerungsgerät nach einem der Ansprüche 15 bis 18, **dadurch gekennzeichnet, dass** sich die Teilwandungen (14, 15, 16, 17) innenseitig an den nicht aufgeteilten Seitenwandungen (9, 10) abstützen.

20. Zerkleinerungsgerät nach einem der Ansprüche 12 bis 19, **dadurch gekennzeichnet, dass** die die Teilwandungen (14, 15, 16, 17) verbindenden Scharniere (20, 21) Schwenkbegrenzungen aufweisen, die nur ein Einschwenken der Teilwandungen (14, 15, 16, 17) nach innen zulassen.

21. Zerkleinerungsgerät nach einem der Ansprüche 12 bis 20, **dadurch gekennzeichnet, dass** sich die Teilwandungen (14, 15, 16, 17) in eingefaltetem Zustand nicht überlappen.

22. Zerkleinerungsgerät nach einem der Ansprüche 2 bis 21, **dadurch gekennzeichnet, dass** die Bodenwandung (8) mit dem Randrahmen (13) im zusammengeklappten Zustand verrastet ist.

23. Zerkleinerungsgerät nach einem der Ansprüche 1 bis 22, **dadurch gekennzeichnet, dass** die Zerkleinerungseinrichtung (2) abnehmbar auf dem Auffangbehälter (3) aufgesetzt ist.
